# DEMANDE DE BREVET EUROPEEN

(11) **EP 0 221 831 A1**
(43) Date de publication de la demande: **13.05.1987**
(21) Numéro de dépôt: 86470005.9
(22) Date de dépôt: 10.10.1986
(51) Int. Cl.: E04C 1/40

(54) **Bloc modulaire isolant destiné au gros-oeuvre et au second-oeuvre du bâtiment et son procédé de mise en oeuvre**

(30) Priorité: 10.10.1985 FR 8515162
(71) Demandeur: Kowalik, Hervé, F-70300 Luxeuil (FR)
(72) Inventeur: Kowalik, Hervé, F-70300 Luxeuil (FR)
(74) Mandataire: Poupon, Michel

(57) **Abrégé**

L'invention concerne un bloc modulaire de construction, notamment pour la réalisation de murs porteurs ou non, de maisons individuelles, de petits ou moyens collectifs ou de bâtiments publics, compose de l'assemblage d'une base rigide porteuse et d'une ou de plusieurs plaques de revêtement extérieur et/ou intérieur accrochées à la base rigide. Ce bloc modulaire est caractérisé par le fait qu'il comporte simultanément un ensemble de moyens de passage de gaines techniques telles que conduites d'eau (27), câbles électriques (28) ou autres, de poteaux porteurs (31), et de différents flux d'air pour la ventilation et le chauffage des murs.

L'invention concerne les éléments de construction de bâtiment.

## Description

La présente invention concerne un bloc modulaire de construction, notamment pour la réalisation de murs porteurs ou non, de maisons individuelles, de petits ou moyens collectifs ou plus généralement de tout bâtiment ou construction s'y rattachant, à usage public ou privé, composé de l'assemblage d'une base rigide porteuse et d'une ou de plusieurs plaques de revêtement extérieur et/ou intérieur accrochées à la base rigide.

La présente invention concerne également le procédé de mise en oeuvre d'un tel bloc modulaire, notamment pour la réalisation de murs de bâtiments.

On connaît déjà plusieurs blocs de construction préfabriqués pour la réalisation de murs en béton thermiquement isolés et ventilés.

Ainsi, l'on connaît par le brevet FR-A-2 341 714, un bloc de construction préfabriqué, destiné à assurer simultanément les fonctions de résistance mécanique, d'étanchéité et d'isolation thermique.

A cet effet, ce bloc comporte une partie portante dans laquelle sont aménagés des alvéoles verticales pour l'évacuation de l'eau d'infiltration, et une contrecloison reliée à la partie portante par l'intermédiaire d'un élément supplémentaire assurant une liaison du type tenon et mortaise. Cet élément supplémentaire est obtenu par expansion d'un polymère approprié entre la partie portante et la contrecloison, ce qui rend ce bloc de construction complexe et coûteux.

De plus, la partie portante dudit bloc ne présente pas d'orifices de passage pour des gaines techniques telles que des conduites d'eau ou descâbles électriques, et l'élévation d'un mur à l'aide de tels blocs se fait selon un mode traditionnel par simple superposition des blocs en intercalant des couches de mortier.

On connait également par le brevet FR-A-2 394 647, un parpaing isolant destiné à la construction de bâtiments, et pour lesquels l'isolation ultérieure est rendue inutile par fixation d'une couche isolante sur le parpaing lui-même avant même l'élévation du mur.

A cet effet, le parpaing creux selon ce brevet, comporte sur ses faces intérieure et extérieure, des plaques de matériau isolant auxquelles sont fixés des revêtements par l'intermédiaire d'aiguilles métalliques.

Pour l'élévation d'un mur, les parpaings sont superposés et emboités les uns dans les autres, mais la configuration obtenue rend im₋ possible la présence de gaines techniques, de poteaux ou de canaux de chauffage dans le mur.

On connait,en outre, des blocs de construction pourvus d'un ou de plusieurs évidements verticaux qui, lorsqu'ils sont superposés, permettent une circulation d'air du type "pariéto-dynamique", c'est-à-dire selon un grand nombre de canaux verticaux. Cependant, les blocs de construction en question ne sont pas adaptés à recevoir des plaques de revêtement isolantes, et le mur ainsi réalisé ne peut pas être connecté à un ensemble de chauffage ou d'assèchement de l'air circulant dans le mur.

Par conséquent, un des buts de la présente invention est de fournir un bloc de construction qui soit apte à la réalisation d'un "mur intégral", c'est-à-dire un mur qui soit à la fois porteur, pourvu de gaines de chauffage et de gaines techniques (eau, électricité...), tout en présentant des moyens de support de couches de revêtement isolantes intérieures et/ou extérieures.

Un autre but de la présente invention est de remédier à l'ensemble des inconvénients cités précédemment, tout en proposant un bloc modulaire qui soit d'un emploi universel et particulièrement aisé, à la portée d'une main d'oeuvre non spécialisée.

A cet effet, l'invention concerne un bloc modulaire de construction, notamment pour la réalisation de murs porteurs ou non, de maisons individuelles, de petits ou moyens collectifs ou plus généralement de tout bâtiment ou construction s'y rattachant, à usage public ou privé, composé de l'assemblage d'une base rigide porteuse et d'une ou de plusieurs plaques de revêtement extérieur et/ou intérieur accrochées à la base rigide, bloc modulaire caractérisé par le fait qu'il comporte simultanément un ensemble de moyens de passage de gaines techniques telles que conduites d'eau, câbles électriques ou autres, de poteaux porteurs, et de différents flux d'air pour la ventilation et le chauffage des murs.

On comprendra que le bloc de l'invention permet de réaliser des maçonneries intégrales de types variés et dans tous les domaines de la construction, non limitativement

D'autres buts et avantages du bloc modulaire de construction selon l'invention apparaîtront dans la description suivante faite à titre d'exemple non limitatif, et grâce au dessin ci-annexé, dans lequel :
- la figure est une vue en perspective partiellement éclatée du bloc modulaire de base conforme à l'invention ;
- la figure 2 est une vue en perspective d'une variante du bloc modulaire de la figure 1 ;
- la figure 3 est une vue en perspective de deux blocs modulaires selon la figure 2, superposés en quinconce pour la formation d'un mur ;
- les figures 4, 5 et 6 sont des vues en plan de variantes du bloc modulaire conforme à l'invention ;
- la figure 7 est une vue en plan du bloc modulaire conforme à l'invention, et utilisé en chaînage d'angle ;
- les figures 8 et 9 sont des vues en perspective de variantes particulières du bloc modulaire selon l'invention ;
- la figure 10 est une vue en plan d'une portion de mur réalisé avec les blocs modulaires selon l'invention ;
- la figure H est une vue partielle en perspective d'une portion d'un mur intégral réalisé avec les blocs modulaires selon l'invention ;
- la figure 12 est un schéma en élévation et en coupe d'un "mur intégral" réalisé à l'aide des blocs modulaires conformes à l'invention ;
₋ la figure 13 est une vue schématique en perspective d'une variante du bloc modulaire selon l'invention ;
- la figure 14 est une vue schématique en plan d'une variante du bloc modulaire selon l'invention, réalisé en brique.

On se réfère à la figure 1.

Le bloc modulaire 1 se compose dans sa version de base d'un assemblage de trois éléments principaux, à savoir une base rigide 2 servant de support à une plaque de revêtement extérieur 3 et à une plaque de revêtement intérieur 4.

La base rigide 2 possède une enveloppe parallélépipédique composée d'une face supérieure 5, d'une face inférieure 6, de deux faces latérales 7 et 8 et de deux faces terminales 9 et 10.

La base rigide 2, obtenue par exemple par moulage de béton, est constituée par un ensemble de parois Il qui définissent et séparent plusieurs évidements ou réservations qui seront détaillés plus loin.

La présence des parois 11 confère au bloc modulaire 1 un caractère porteur, et l'ensemble des évidements visibles sur la figure 1 constitue en fait un ensemble de moyens de passage pour des gaines techniques telles que des conduites d'eau ou de gaz, de câbles électriques ou autres. Certains de ces évidements constituent en outre des moyens de passage pour des poteaux porteurs en béton. Les autres évidements constituent enfin des moyens de passage pour différents flux d'air que l'on peut faire circuler dans le mur réalisé avec des blocs modulaires selon l'invention, ceci à des fins de chauffage ou de ventilation des murs.

La base rigide porteuse 2 du bloc modulaire 1 représenté dans la figure 1 comporte sur ses quatre faces 7, 8, 9 et 10 des moyens d'accrochage mécanique permettant la fixation des plaques de revêtement extérieur 3 et/ou intérieur 4. En effet, ces moyens d'accrochage mécanique sont constitués par un certain nombre d'entailles périphériques 12, de préférence en queue d'aronde, et coopérant avec des tenons 13 domplémentaires desdites entailles 12 et aménagés sur les plaques de revêtement 3 et 4.

La base rigide 2 représentée dans la figure 1 comporte en fait six entailles périphériques 12 réparties à raison de deux dans chacune des faces latérales 7 et 8 et d'une dans chacune des faces terminales 9 et 10. En outre, la base rigide 2 représentée possède de préférence une longueur 14 double de sa largeur I5, et les entailles périphériques 12 en queue d'aronde des différentes faces 7, 8, 9 et 10 sont aménagées de façon symétrique et à une distance constante 16 de la face perpendiculaire respective la plus proche.

Ceci a pour avantage, comme représenté sur la figure 7, de permettre le positionnement à l'extrémité d'un mur d'une plaque de revêtement particulière 17. En effet, cette plaque de revêtement 17 possède deux parties 18 et 19 perpendiculaires, dont les tenons 13 s'engagent dans les entailles 12 de la base rigide 2, ce qui constitue une manière particulièrement élégante de réaliser le revêtement extérieur de l'extrémité d'un mur.

Bien entendu, il n'est absolument pas indispensable que la base rigide soit pourvue d'un ensemble de six entailles 12 et de deux plaques de revêtement 3 et 4. En effet, selon d'autres réalisations particulières représentées du bloc modulaire, l'une des faces latérales 7 ou 8 est exempte d'entailles 12 (figure 2), ce qui est particulièrement avantageux lorsque seule une plaque de revêtement extérieur 3 ou une plaque de revêtement intérieur 4 est nécessaire.

Dans sa version de base la plus générale telle que représentée figure 1, le bloc modulaire 1 possède à la fois sur sa base rigide 2 et sur les plaques de revêtement extérieur 3 et/ou intérieur 4, des moyens d'isolation thermique et phonique.

Dans le cas de la base rigide 2, ces moyens d'isolation thermique et phonique sont constitués par des réservations verticales 20, une réservation centrale 21 et deux réservations terminales 22, compte tenu du fait que tout évidement pratiqué dans le béton est isolant à la fois sur le plan thermique et sur le plan phonique.

En outre, les moyens d'isolation thermique et phonique des plaques de revêtement intérieur 4 sont constitués d'une couche d'un complexe polystyrène haute densité 23 contrecollé d'une plaque de plâtre 24 de l'ordre de treize millimètres d'épaisseur.

Enfin, les moyens d'isolation thermique et phonique des plaques de revêtement extérieur 3 sont constitués d'une couche d'un complexe polystyrène haute densité 25 contrecollé ou préenduit d'une plaque 26 en fibres minérales ou synthétiques agglomérées ou autre produit support d'enduit extérieur, l'ensemble formant la plaque de revêtement extérieur 3.

On se réfère à la figure 3.

Lors de l'élévation d'un mur, des blocs modulaires 1 conformes à l'invention sont juxtaposées sous forme de rangées disposées en quinconce comme représenté sur la figure 3.

Ceci a pour effet de faire correspondre verticalement les différents moyens de passage des blocs modulaires, à savoir les moyens de passage de gaines techniques, de poteaux porteurs et de différents flux d'air.

Plus précisément, lesdits moyens de passage sont constitués par un ensemble d'évidements verticaux aménagés dans la base rigide porteuse 2 et séparés deux à deux par les parois 11 formant ladite base rigide porteuse 2.

Ainsi, les réservations verticales 20, indépendantes entre- elles et aménagées à proximité de la face 8 de la base rigide 2 (figure 2) constituent dés moyens de passage pour des gaines techniques telles que notamment, des conduites d'eau 27 ou des câbles électriques 28 qui peuvent, de ce fait, être disposés à l'intérieur même du mur sur toute la hauteur de celui-ci, et tout en maintenant les conduites d'eau ou de gaz éloignées des câbles électriques pour des raisons de sécurité.

De la même manière, les deux réservations verticales à section carrée 29, qui sont aménagées à proximité du plan médian vertical 30 de la base rigide 2, constituent des moyens de passage pour des poteaux porteurs 3] en béton (figure 11).

Dans la variante de mise en oeuvre représentée à la figure 13, on a supprimé la réservation 21 qui est remplacée par une réservation centrale 21' flanquée de deux demi-réservations terminales 22'. Dans çette structure, le bloc, toutes choses égales par ailleurs, comporte quatre réservations techniques de section triangulaire 20'. Un bloc modulaire de ce type permet un coulage de béton dans les réservations 21' et 22', donc une plus grande densité de poteaux porteurs. Il est plus particulièrement destiné aux murs de grande hauteur.

Enfin, les moyens de passage des différents flux d'air pour la ventilation et le chauffage des murs sont constitués, d'une part, par une réservation centrale 21 aménagée dans la base rigide 2, et présentant une section utile 32 (figure 10), et d'autre part, par deux réservations terminales 22, qui, lorsque l'on juxtapose deux blocs modulaires voisins comme représenté sur la figure f0, définissent une section utile 33 identique à la précédente.

Ceci a pour avantage que, lors de l'élévation d'un mur par superposition de rangées disposées en quinconce, la réservation centrale 21 de chaque bloc modulaire est située dans le prolongement vertical des réservations terminales 22 des blocs modulaires supérieur et inférieur. Ceci a pour conséquence que le mur une fois terminé présente un ensemble de canaux verticaux 34 (figure 10) de section utile indifféremment 32 ou 33, et permettant le passage des flux d'air.

Il est à noter que les blocs modulaires tels que décrits précédemment permettent une variante de réalisation du mur, consistant à laisser les réservations verticales à section carrée 29 libres, et par contre, à couler du béton dans les réservations centrales 21 et dans les réservations terminales 22 pour la formation de poteaux porteurs.

De toute manière, la présence simultanée dans le mur de plusieurs poteaux régulièrement espacés, entre lesquels sont intercalés des canaux verticaux 34, permet de conférer aux murs ainsi construits à la fois une très grande résistance mécanique constituant une garantie antisismique non négligeable et une très grande facilité d'aération et de chauffage des murs.

Par ailleurs, le bloc modulaire 1 tel que représenté sur la figure 1 est pourvu sur ses faces supérieure 5 et inférieure 6 de plusieurs cuvettes de mise à niveau 35. Ces cuvettes de mise à niveau 35 sont destinées à recevoir de la colle ou du mortier pendant l'élévation d'un mur, ce qui permet de conférer à chaque bloc modulaire une assise optimale par simple tassement des quantités de colle ou de mortier disposées dans lesdites cuvettes, tout en accroissant la solidité mécanique de l'ensemble du mur.

Dans le même but, la base rigide 2 de chaque bloc modulaire 1 comporte dans ses faces terminales 9 et 10 des rainures verticales 36 destinées à recevoir également de la colle ou du mortier, et permettant d'obtenir une certaine rigidification supplémentaire, notamment dans le cas de contraintes internes de torsion dans le mur.

On se réfère aux figures 4 et 5.

Comme il est permis de le constater sur l'ensemble des figures, les parois '11 des bases rigides 2 ont une épaisseur relativement faible, obtenue par exemple par moulage. Cette épaisseur est d'ailleurs facile à modifier au cours du processus de fabrication des bases rigides 2, puisqu'il suffit de modifier à cet effet la section des noyaux destinés à la réalisation des réservations verticales à section carrée 29.

L'épaisseur relativement faible des parois Il a en outre l'avantage de permettre l'obtention de plusieurs variantes de blocs modulaires à partir d'une base rigide telle que représentée sur la figure 2, et ceci par simple découpe de tout ou partie d'une ou plusieurs des parois 11. Ceci permet de modifier la géométrie interne des différents moyens de passage de gaines techniques ou de flux d'air tels que cités précédemment, et par suite, d'augmenter la modularité du bloc de construction.

Dans ce même but, la base rigide 2 comporte dans ses faces latérales 7 et 8 un ensemble d'amorces de rupture 37 permettant la cassure, en fonction des besoins, de ladite base rigide en deux bases rigides identiques élémentaires 38 de plus petite dimension (figure 5).

Les figures 4 et 5 montrent également l'existence de rainures verticales 39 supplémentaires aménagées dans les faces latérales 7 et 8 de la base rigide, et définissant avec les plaques de revêtement extérieur 3 et/ou intérieur 4, des réservations 40, permettant l'écoulement ou l'évaporation des eaux de condensation, ou de façon plus générale, la suppression de zones humides à l'intérieur du mur.

Dans le même but, les tenons 13 des plaques de revêtement 3 et 4 comportent des tétons de calage 41 coopérant avec les entailles périphériques 12 de la base rigide 2, et définissant avec celles-ci des espaces 42 supplémentaires procurant une isolation thermique et phonique, un assèchement des points d'humidité, et de plus, un calage efficace des tenons 13 dans les entailles périphériques 12, du fait de l'élasticité du polystyrène qui est légèrement mis sous pression à l'intérieur desdites entailles 12.

On se réfère aux figures 3, 6, 8, 9, 11 et 12.

Il est clair qu'une superposition des blocs modulaires 1 selon le principe représenté dans la figure 3 ne permet d'obtenir qu'un ensemble de canaux de circulation d'air verticaux et parallèles, mais disjoints.

Or, il peut être intéressant, à des fins de climatisation et d'isolation d'un bâtiment, de faire circuler de l'air chaud ou froid sous forme de serpentins dans l'ensemble d'un mur.

A cet effet, selon un mode de réalisation particulier du bloc modulaire selon l'invention, la base rigide 2 comporte sur une certaine hauteur au niveau de sa face supérieure 5 ou inférieure 6, une ou plusieurs découpes partielles 43 des parois Il séparant la réservation centrale 21 et l'une ou l'autre des réservations terminales 22.

Ainsi, la figure 8 représente un bloc modulaire dont la base rigide 2 est pourvue au niveau de sa face supérieure 5, d'une découpe partielle 43 de la paroi 11, ce qui permet de rendre la réservation centrale 21 et l'une des réservations terminales 22 communicantes.

De la même manière, la figure 9 représente un bloc modulaire selon l'invention, et dont la base rigide 2 comporte au niveau de sa face supérieure 5, une découpe partielle 43, mais située sur le côté opposé du bloc modulaire, par rapport à la découpe partielle 43 représentée dans la figure 8.

Bien évidemment, le même genre de découpe partielle peut être réalisé au niveau de la face inférieure 6 de la base rigide 2, ce qui est encore obtenu par simple retournement de l'un ou de l'autre des blocs modulaires représentés dans les figures 8 et 9.

Ces blocs modulaires particuliers tels que décrits précédemment sont également pourvus, comme schématisé dans les figures 11 et 12, d'une paroi de séparation horizontale 44 située à une certaine hauteur de la base rigide 2, ou encore au niveau de la face supérieure 5 ou inférieure 6 de celle-ci, et obturant la réservation centrale 21 et les réservations terminales 22 de ladite base rigide.

L'intérêt de ces caractéristiques particulières apparait dans les figures 11 et 12, qui représentent des portions d'un mur construit selon le procédé d'élévation d'un "mur intégral" conforme à l'invention.

Selon ce procédé d'élévation, l'on juxtapose une rangée de blocs modulaires pourvus de découpes partielles 43 orientées vers le haut, puis l'on superpose en quinconce à cette première rangée 45 une ou plusieurs autres rangées 46 de blocs modulaires dépourvus de telles découpes 43, et ainsi de suite jusqu'à l'avant-dernière rangée, puis l'on superpose en quinconce une dernière rangée 47 de blocs modulaires pourvus de découpes partielles 43 orientées vers le bas, l'ensemble des réservations centrales 21 et des réservations terminales 22 des différents blocs modulaires utilisés définissant un circuit d'air 48 en forme de serpentins, éventuellement relié à un dispositif de chauffage et/ou d'extraction d'air.

Ce procédé d'élévation d'un mur utilisant le bloc modulaire de l'invention sous ses différentes formes de réalisation, est particulièrement avantageux en ce qu'il permet la construction d'un "mur intégral" c'est-à-dire d'un mur pourvu simultanément d'un ensemble de poteaux porteurs 31 en béton, d'un ensemble de moyens d'accrochage pour des plaques de revêtement 3 ou 4 isolantes, d'un grand nombre de réservations pour le passage de gaines techniques, et enfin, d'un circuit d'air circulant dans l'ensemble du mur et formé d'une pluralité de canaux verticaux reliés entre-eux d'une part, et reliés à un dispositif de chauffage ou d'extraction, d'autre part.

Ceci permet de faire circuler dans les différents canaux verticaux 34 du mur, alternativement de l'air chaud montant et de l'air froid descendant.

Ceci permet en outre d'utiliser au maximum l'inertie thermique du béton formant les bases rigides 2 et les poteaux 31, puisque chacun de ces poteaux 31 en béton est situé entre deux canaux verticaux 34 dont l'un est parcouru par un flux d'air chaud montant et dont l'autre est parcouru par un flux d'air plus frais descendant. La climatisation du mur et par conséquent de l'habitation est alors simplement obtenue en utilisant le volant thermique du béton porté à une basse température de l'ordre de 23 à 25 dégrés par l'air circulant à basse vitesse, et il suffit d'entretenir ce volant thermique.

Il est également à noter que l'épaisseur d'isolation en polystyrène des plaques de revêtement 3 et 4 est la plus importante au niveau des tenons 13, c'est-à-dire directement à proximité des poteaux en béton 31 qui sont les principales zones de déperdition.

Le bloc modulaire selon l'invention peut être réalisé en tout matériau, tel que par exemple béton, béton allégé, brique, matériau composite.

Dans le cas de la brique, le bloc pourra être réalisé par filière. Ainsi on a représenté à la figure 14 un type de structure pouvant être obtenuede cette manière, avec un préremplissage en brique, en quinconque, dans la partie centrale du bloc. On peut alors avoir une section plus faible des parois du bloc. Cette structure permet un préas- semblage des blocs, par exemple par une colle ou un mortier, ce qui assure une meilleure tenue.

On comprendra que le bloc modulaire de l'invention permet de réaliser des maçonneries intégrales de tout type.

Ainsi l'isolant extérieur peut être décalé de un demi pas par-`rapport au bloc. Ceci permet le maintien du coffrage et l'obtention d'une structure plus rigide avant le coulage du béton. On obtient ainsi un meilleur positionnement des blocs l'un par rapport à l'autre, d'où un meilleur alignement des gaines techniques, et un meilleur alignement également des blocs dans le sens horizontal. On peut ainsi couler sur une plus grande hauteur, par exemple sur la hauteur d'un étage.

Le bloc modulaire de l'invention est totalement modulable dans toutes les directions.

En effet, on peut monter ou descendre le coffrage isolant sur toute hauteur voulue par rapport à une base installée. De même on peut varier l'épaisseur en faisant varier l'épaisseur de l'élément isolant. Enfin, du fait du pas décalé, on peut rattraper un intervalle entre deux blocs qui soit inférieur au pas du bloc de base en utilisant une planelle coffrante et un isolant ajusté à l'intervalle.

On peut également avec le coffrage isolant, coupé adéquatement, réaliser des obliques sous toiture, par exemple pour un pignon. L'utilisation des blocs modulaires selon l'invention permet également la réalisation de constructions parasismiques, en coulant entre le poteau un matériau moins résistant que le béton armé, qui absorbe les vibrations et joue le rôle d'amortisseur.

Par ailleurs, l'isolant présente un certain jeu sur le support. L'assemblage peut donc travailler librement par rapport audit support, ce qui autorise la mise en oeuvre d'un enduit hydraulique extérieur avec pré-enduit direct sur l'isolant si l'on veut utiliser un enduit peu épais.

De plus, on peut avec le bloc modulaire de l'invention réaliser des murs en arc de cercle, concaves ou convexes. Pour ce faire on utilise un isolant dont l'entre-axe est soit supérieur soit inférieur à celui du bloc lui-même.

Enfin le bloc permet toute utilisation en technique de construction traditionnelle. Ainsi on peut prévoir sur les parois centrales en béton des zones de fragilisation, par exemple par prédécoupe, dans un sens perpendiculaire au grand axe du bloc, comme représenté en pointillés à la figure 2. En cassant ces zones sur chantier, on peut positionner des fers de chainage.

Finalement, il s'avère que le bloc modulaire conforme à l'invention est un élément de construction universel, très léger et très économique et qui permet la réalisation simultanée de l'ensemble des opérations d'isolation et d'installation de conduites pendant l'élévation même du mur.

Il est clair qu'il peut être utilisé à loisir en tant que linteau précontraint, ou tout simplement monté traditionnellement.

Il permet de réaliser des murs porteurs ou non, des chai- nages d'angle, des jambages de porte ou de fenêtre, des éléments de coffrage et des arases avant pose de dalles, etc... De plus, étant réversible il supprime la nécessité de disposer de blocs d'angle gauches ou droits, de blocs rentrants ou sortants, ou de blocs de chainage spéciaux.

De plus, les plaques de revêtement extérieur et/ou intérieur pouvant être pourvues de feuillures en saillie comme connu en soi, l'élévation d'un mur est possible avec un alignement parfait sans nécessiter l'utilisation de niveaux, ce qui se solde par un gain de temps de pose de l'ordre de 20 % par rapport aux blocs de construction traditionnels.

Bien que l'invention ait été décrite à propos d'une forme de réalisation particulière, il est bien entendu qu'elle n'y est nullement limitée et qu'on peut y apporter diverses modifications de formes, de dimensions, de matériaux ou de combinaisons de ces éléments, sans pour autant s'éloigner du cadre et de l'esprit de l'invention.

## Revendications

I. Bloc modulaire de construction, notamment pour la réalisation de murs porteurs ou non, de maisons individuelles, de petits ou moyens collectifs ou de bâtiments publics, composé de l'assemblage d'une base rigide porteuse et d'une ou de plusieurs plaques de revêtement extérieur et/ou intérieur accrochées à la base rigide, bloc modulaire caractérisé par le fait qu'il comporte simultânément un ensemble de moyens de passage de gaines techniques telles que conduites d'eau (27), câbles électriques (28) ou autres, de poteaux porteurs (31), et de différents flux d'air pour la ventilation et le chauffage des murs.

2. Bloc modulaire selon la revendication I, caractérisé par le fait que la base rigide porteuse (2) et les plaques de revêtement extérieur (3) et/ou intérieur (4) comportent des moyens d'isolation thermique et phonique.

3. Bloc modulaire selon la revendication 1, caractérisé par le fait que la base rigide porteuse (2) d'enveloppe parallélépipédique, comporte sur ses quatre faces (7, 8, 9, 10) des moyens d'accrochage mécanique des plaques de revêtement extérieur (3) et/ou intérieur (4), lesdits moyens d'accrochage mécanique étant constitués par des entailles périphériques (12) en queue d'aronde coopérant avec les tenons (13) complémentaires desdites entailles (12) et aménagés sur les plaques de revêtement (3) et (4).

4. Bloc modulaire selon la revendication 1, caractérisé par le fait que lesdits moyens de passage sont constitués par un ensemble d'évidements verticaux aménagés dans la base rigide porteuse (2) et séparés deux à deux par les parois (11) formant ladite base rigide porteuse (2).

5. Bloc modulaire selon les revèndications 1 et 4, caractérisé par le fait que lesdits moyens de passage de gaines techniques sont constitués par des réservations verticales (20) indépendantes aménagées à proximité de la face (8) de la base rigide (2).

6. ' Bloc modulaire selon les revendications 1 et 4, caractérisé par le fait que lesdits moyens de passage des poteaux porteurs (31) sont constitués par deux réservations verticales (29) à section carrée aménagées à proximité du plan médian vertical (30) de la base rigide (2).

7. Bloc modulaire selon les revendications 1 et 4, caractérisé par le fait que lesdits moyens de passage de différents flux d'air pour la ventilation et le chauffage des murs sont constitués, d'une part, par une réservation centrale (21) présentant une section utile (32), et, d'autre part, par deux réservations terminales (22), qui, lorsque l'on juxtapose deux blocs modulaires voisins, définissent une section utile (33) identique à la précédente.

8. Bloc modulaire selon la revendication 1, caractérisé par le fait que la base rigide (2) comporte un ensemble d'amorces de rupture (37) pour la cassure, en fonction des besoins, de ladite base rigide (2) en deux bases rigides identiques élémentaires (38).

9. Bloc modulaire selon la revendication t, caractérisé par le fait que la base rigide (2) comporte sur ses faces supérieure (5) et inférieure (6) des cuvettes de mise à niveau (35) destinées à recevoir de la colle ou du mortier.

10. Bloc modulaire selon la revendication I, caractérisé par le fait que les parois (11) de la base rigide (2) sont pourvues de découpes (43) partielles ou totales en fonction des besoins.

11. Bloc modulaire selon la revendication 1, caractérisé par le fait que la base rigide (2) comporte dans ses faces terminales (9) et (10), des rainures verticales (36) de rigidification contre la torsion, destinées à recevoir de la colle ou du mortier.

12. Bloc modulaire selon la revendication 1, caractérisé par le fait que la base rigide (2) comporte dans ses faces latérales (7) et (8), des rainures verticales (39) définissant avec les plaques de revêtement (3) et (4), des réservations (40) d'écoulement des eaux de condensation.

13. Bloc modulaire selon les revendications 1 et 3, caractérisé par le fait que lesdits tenons (13) des plaques de revêtement (3) et (4) comportent des tétons de calage (41) coopérant avec les entailles périphériques (12) de la base rigide (2), et définissant avec celles-ci des espaces (42) d'isolation thermique et phonique.

14. Bloc modulaire selon la revendication 2, caractérisé par le fait que les moyens d'isolation thermique et phonique des plaques de revêtement intérieur (4) sont constitués d'une couche d'un complexe polystyrène haute densité (23) contrecollé d'une plaque de plâtre (24).

15. Bloc modulaire selon la revendication 2, caractérisé par le fait que les moyens d'isolation thermique et phonique des plaques de revêtement extérieur (3) sont constitués d'une couche d'un complexe polystyrène haute densité (25) contrecollé d'une plaque (26) de support d'enduit en fibres minérales ou synthétiques agglomérées.

16. Bloc modulaire selon la revendication 2, caractérisé par le fait que les moyens d'isolation thermique et phonique de la base rigide (2) sont constitués par les entailles périphériques (12), la réservation centrale (21) et les deux réservations terminales (22).

17. Bloc modulaire selon les revendications 1 et 7, caractérisé par le fait que la base rigide (2) comporte sur une certaine hauteur au niveau de sa face supérieure (5) ou inférieure (6), une ou plusieurs découpes partielles (43) des parois (11) séparant la réservation centrale (21) et l'une ou l'autre des réservations terminales (22).

18. Bloc modulaire selon la revendication 17, caractérisé par le fait que la base rigide (2) est pourvue d'une paroi de séparation horizontale (44) située à une certaine hauteur de la base rigide (2) et obturant la réservation centrale (21) et les réservations terminales (22).

19. Bloc modulaire selon les revendications 1 et 3, caractérisé par le fait que la base rigide (2) possède une longueur (14) double de la largeur (15), les entailles périphériques (12) en queue d'aronde d'une des faces (7, 8, 9, ou 10) étant aménagées de façon symétrique à une distance constante (16) de la face perpendiculaire respective la plus proche.

20. Bloc modulaire selon la revendication 1, caractérisé en ce qu'il comporte une réservation centrale 21' flanquée de deux demi-réservations terminales 22' ainsi que quatre réservations techniques de section triangulaire 20'.

21. Bloc modulaire selon l'une quelconque des revendications 1 à 20 caractérisé en ce qu'il comporte sur ses parois centrales des zones de fragilisation dans un sens perpendiculaire au grand axe du bloc, pour le positionnement de fers de chainage.

22. Bloc modulaire selon l'une quelconque des revendications 1 à 21 réalisé en brique au travers d'une filière, caractérisé en ce qu'il comporte dans sa partie centrale un préremplissage en quinconce.

23. Procédé d'élévation d'un "mur intégral" à l'aide du bloc modulaire selon l'une quelconque des revendications précédentes, caractérisé par le fait que l'on juxtapose une rangée de blocs modulaires pourvus de découpes partielles (43) orientées vers le haut, puis que l'on superpose en quinconce à cette première rangée (45) une autre rangée (46) de blocs modulaires dépourvus de telles découpes (43) et ainsi de suite jusqu'à l'avant-dernière rangée, puis que l'on superpose en quinconce une dernière rangée (47) de blocs modulaires pourvus de découpes partielles (43) orientées vers le bas, l'ensemble des réservations centrales (21) et des réservations terminales (22) des différents blocs modulaires utilisés définissant un circuit d'air (48) en forme de serpentin, éventuellement relié à un circuit de chauffage et/ou d'extraction d'air.
